# EUROPÄISCHE PATENTSCHRIFT

(11) **EP 1 114 682 B1**
(45) Veröffentlichungstag und Bekanntmachung des Hinweises auf die Patenterteilung: **28.07.2004**
(21) Anmeldenummer: 00125182.6
(22) Anmeldetag: 18.11.2000
(51) Int. Cl.: B21D 3/04

(54) **Schrägwalzen-Richtmaschine**
Straightening machine with obliquely mounted rolls
Machine à redresser à cylindres obliques

(30) Priorität: 07.01.2000 DE 10000349
(43) Veröffentlichungstag der Anmeldung: 11.07.2001
(73) Patentinhaber: SMS EUMUCO GmbH, 51377 Leverkusen (DE)
(72) Erfinder: Dicke, Jochen, Dipl.-Ing., 58285 Gevelsberg (DE); Stehr, Franz, Ing.grad., 51469 Bergisch Gladbach (DE)
(74) Vertreter: Valentin, Ekkehard

(56) Entgegenhaltungen:
- DE-A- 1 910 879

## Beschreibung

Die Erfindung betrifft eine Schrägwalzen-Richtmaschine, bestehend aus einem von einem Unterjoch, einem Oberjoch und diese verbindenden Säulen gebildeten Rahmen, der in Walzenstühlen drehbar gelagerte Walzen aufnimmt, wobei der Walzenstuhl der Unterwalze im Unterjoch und der Walzenstuhl der von einer Anstellspindel beaufschlagten Oberwalze im Oberjoch senkrecht verstellbar angeordnet ist und die Walzen zur Einstellung des Kreuzungswinkels der Walzenachsen um eine senkrechte Mittenachse schwenkbar gelagert sind.

Eine derartige Schragwalzen-Richtmaschine ist beispielsweise durch die DE-Auslegeschnft 19 10 879 bekanntgeworden. Dort ist im Unterjoch ein senkrecht beweglicher Schieber vorgesehen, der von einer Kolben-Zylinder-Einheit abgestützt ist. Zum Richten von sogenanntem Blankmaterial (gezogene oder geschälte Rundstäbe) ist der die Unterwalze lagernde Walzenstuhl unmittelbar vom Unterholm des Rahmens abgestützt. Zum Richten von sogenanntem Schwarzmaterial (unbearbeitete Walzstäbe mit nicht vollkommen rundem Querschnitt) ist die Kolben-Zylinder-Einheit hingegen mit einstellbarem Druck beaufschlagbar, womit der Schieber die Unterwalze mit Walzenstuhl von der Auflage am Unterholm abhebt und die nachgiebige Abstützung der Unterwalze übernimmt. Während des Einund Auslaufs eines zu richtenden Stabes kann der Walzen- bzw. Richtspalt durch Druckentlastung der Kolben-Zylinder-Einheit geöffnet werden. Des weiteren ist durch die nachgiebige Abstützung ein Überlastungsschutz gegeben.

Durch die Technologie des Schrägwalzenrichtens bedingt wirken auf die Walzen Reaktionskräfte variierender Größe, wodurch die Walzenstühle Querkräften und Drehmomenten um die senkrechte Achse ausgesetzt sind, welche von dem Walzenstuhl der Unterwalze unmittelbar vom Unterjoch und von dem Walzenstuhl der Oberwalze sowohl vom Oberjoch als auch von den Säulen des Pressenrahmens aufzunehmen sind. Wenn die Oberwalze bei einer Richtmaschine dieser Art vorteilhaft in einem Einbaustück angeordnet ist, das in dem Pressenrahmen geführt wird, leitet sich die Forderung nach Spielfreiheit zwischen dem Einbaustück und den Säulen ab. Dieser Forderung steht entgegen, daß beim Richten von Schwarzmaterial ein den Unrundheiten und Durchmesserunterschieden des Matenals folgendes Nachgeben der Abstützung der Oberwalze möglich bleiben muß. Diese somit widerstrebenden Forderungen werden von den bekannten Schrägwalzen-Richtmaschinen aber nicht hinreichend erfüllt.

Der Erfindung liegt daher die Aufgabe zugrunde, bei einer Schrägwalzen-Richtmaschine der eingangs genannten Art Mittel zur Führung des Einbaustücks an den Säulen des Rahmens vorzusehen, die es trotz der widersprüchlichen Forderungen erlauben, sowohl Blankmaterial als auch Schwarzmaterial zu richten.

Diese Aufgabe wird erfindungsgemäß dadurch gelöst, daß die Oberwalze in einem Einbaustück angeordnet ist, das mit vier Führungsflächen zwischen integrierte Stellkeile, Passleisten oder dergleichen Einstellmittel aufweisenden Führungsbahnen an den Säulen des Rahmens geführt ist, von denen an den in Durchlaufrichtung des Richtguts gesehen vorderen bzw. hinteren Rahmensäulen jeweils ein Stellkeil der Führungsbahnen hydraulisch von einer doppelt wirkenden Kolben-Zylinder-Einheit und der andere Stellkeil mechanisch verstellbar ist, und des weiteren das Einbaustück mit einem Hohlzapfen zur Führung im Oberjoch ausgebildet ist, der mit einer Gewindemutter zur senkrechten Verstellung des Einbaustücks mittels einer Gewindespindel versehen ist, wobei der Anstellspindel am Oberjoch eine doppelt wirkende Spann-Kolben-Zylinder-Einheit zugeordnet ist. Diese Maßnahmen erlauben es, mit einer einfach aufgebauten Zylinderansteuerung durch Vorspannen der Richtmaschine im Zusammenspiel mit der Klemmung der unteren Führungsebene insbesondere beim Richten von Blankmaterial eine feste Abstützung der oberen Richtwalzen zusammen mit einer spielfreien Führung des Einbaustücks zu erreichen, aber auch eine schwimmende Abstützung bei einstellbarem Richtdruck zusammen mit einem Führungsspiel für das Einbaustück beim Richten von Schwarzmaterial vorzusehen. Eine Ausgestaltung der Erfindung sieht vor, daß ein am Oberjoch angeordnetes, von einer Kolben-Zylinder-Einheit beaufschlagtes Zuggestänge mit dem Einbaustück verbunden ist. Hiermit läßt sich ein Spielausgleich zwischen Gewindemutter und Gewindespindel erreichen.

Nach einer bevorzugten Ausführung der Erfindung sind die Spann-Kolbenzylindereinheit der Anstellspindel und die Kolben-Zylinder-Einheiten der hydraulisch bewegten Stellkeile zeitgleich mit maximalem Druck beaufschlagt. Bei dieser Ansteuerung unterliegt die Richtmaschine einer maximalen, spaltfreien Vorspannung, so daß die Richtmaschine mit der über die Gewindespindel eingestellten Richtspalthöhe betrieben wird. Durch das gleichzeitige Verschieben der Stellkeile wird zusätzlich das Führungsspiel des Einbaustückes auf Null mm reduziert. Damit läßt sich ein betriebssicherer Blankmaterial-Richtbetrieb aufrechterhalten.

Es liegt im Rahmen der Erfindung, daß die Klemm-Kolbenzylindereinheit der Anstellspindel mit maximalem Druck beaufschlagt ist und die Kolben-Zylinder-Einheiten der hydraulisch bewegten Stellkeile drucklos sind. Somit ist auch Richten von Blankmaterial ohne aktivierte Klemmung der unseren Führungsebene, d.h. mit gering eingestelltem Spiel, möglich.

Die Erfindung bietet die Möglichkeit einer alternativen Ansteuerung derart, daß bei einer kleiner als der aktuelle Richtgutdurchmesser eingestellten Richtspalthöhe der Walzen die Spann-Kolbenzylindereinheit zur schwimmenden Abstützung der Spindel beaufschlagt ist und die Kolben-Zylinder-Einheiten der hydraulisch bewegten Stellkeile drucklos sind. Hiermit lassen sich die Voraussetzungen zum Richten auch von Schwarzmaterial schaffen, wobei es dem einlaufenden Richtgut durch die um einen Betrag X kleiner als der aktuelle Richtgutdurchmesser eingestellte Richtspalthöhe ermöglicht wird, die eingestellte Richtspalthöhe um den Betrag X aufzudrücken, weil die Spann-Kolbenzylindereinheit im Zylinder mit einem Spalt entsprechend dem Weg des Zurückweichens bzw. Ausweichens beaufschlagt ist. Der Zylinder kann folglich um dieses Maß X herum "schwimmen" und damit die Formabweichung des Richtgutdurchmessers ausgleichen. Da in diesem Fall die untere Führungsebene, d.h. das Einbaustück ohne aktivierte Klemmung über die Stellkeile geführt ist, ist es dem Einbaustück möglich, die Bewegung in der Höhe mitzumachen. Das Einbaustück unterliegt lediglich dem über die mechanisch verschiebbaren Stellkeile mittels Anschlagschrauben eingestelltem Spiel.

Ein nach einer Ausgestaltung der Erfindung in der Druckseite der Druckmittelversorgung der Spann-Kolbenzylindereinheit angeordnetes, einstellbares Druckbegrenzungsventil stellt sicher, daß ein Ausweichen gegen die Richtkraft möglich ist.

Weitere Merkmale und Vorteile der Erfindung ergeben sich aus den Ansprüchen und der nachfolgenden Beschreibung von in den Zeichnungen dargestellten Ausführungsbeispielen der Erfindung. Es zeigen:
- Fig. 1: eine Schrägwalzen-Richtmaschine im Querschnitt;
- Fig. 2: die Schrägwalzen-Richtmaschine nach Fig. 1 entlang der Schnitt-Linie II-II gesehen, unter Weglassung der Oberwalzen-Anordnung vereinfacht dargestellt;
- Fig. 3: als Einzelheit der Fig. 1 die dort auf dem Oberjoch angeordnete, der Anstellspindel zugeordnete Spann-Kolbenzylindereinheit in einer ersten Betriebsposition;
- Fig. 4: eine der Fig. 3 entsprechende Darstellung der Spann-Kolbenzylindereinheit in einer weiteren Betriebsposition;
- Fig. 5: als Einzelheit der Fig. 2 einen Schnitt durch die Führungsbahn entlang der Schnittlinie V-V;
- Fig. 6: als Einzelheit der Fig. 2 einen Schnitt durch die Führungsbahn entlang der Schnittlinie VI-VI;
- Fig. 7: ein der Führungsbahn nach Fig. 5 zugeordnetes Mehrwegeventil in einer ersten Betriebsstellung; und
- Fig. 8: das Mehrwege-Ventil nach Fig. 7 in einer zweiten Betriebsstellung.

Eine in Fig. 1 gezeigte Schrägwalzen-Richtmaschine 1 besitzt einen aus vier Führungssaulen 2 bestehenden, ein Unterjoch 3 und ein Oberjoch 4 miteinander verbindenden Rahmen. Auf dem Unterjoch 3 ist eine Unterwalze 5 gelagert, während eine Oberwalze 6 in einem Träger 7 gelagert ist, der von einem Einbaustück 8 aufgenommen wird, das in an den Säulen 2 ausgebildeten Führungsbahnen 9 geführt ist (vgl. auch Fig. 2). Das Einbaustück 8 weist einen in das Oberjoch 8 eingreifenden Hohlzapfen 10 auf. Dieser ist mit einer Gewindemutter 11 verbunden, die zur senkrechten Verstellung des Einbaustückes 8 und damit Einstellung des Richtspaltes zwischen der Ober- und Unterwalze 5, 6 mit einer Anstell- bzw. Gewindespindel 12 zusammenwirkt. Diese wird von einer auf einer mit dem Oberjoch 4 verankerten Konsole 13 angeordneten Verstelleinrichtung 14, z.B. Schneckenrad und Schnecke, motorbetrieben in Rotation gesetzt. In der Konsole 13 ist weiterhin eine der Gewindespindel 12 zugeordnete Spann-Kolbenzylindereinheit 15 vorgesehen. Zum Spielausgleich zwischen Gewindemutter 11 und Gewindespindel 12 wird das Einbaustück 8 über Zuggestänge 16 von Zylindereinheiten 17 am Oberjoch 4 gegen die Spindel verspannt.

Das Einbaustück 8 ist - wie in Fig. 2 gezeigt - in seinen den Führungsbahnen 9 der Rahmensäulen 2 zugewandten Bereichen V-förmig ausgeschnitten und in diesen Bereichen mit korrespondierenden Führungsleisten 18 versehen. Die Führungsbahnen 9 sind in an den Rahmensäulen 2 befestigten Montageblöcken 19a bis d (vgl. Fig. 2) ausgebildet. Sie bestehen - wie näher den Fig. 5 und 6 zu entnehmen ist - aus im Ausführungsbeispiel jeweils einem Stellkeil 20a bzw. 20b und einer komplementären, die Gleitfläche für die Laufleisten 18 des Einbaustückes 8 bereitstellenden, mit den Montageblöcken 19a bis d verschraubten Gegenplatte 21. In Durchlaufrichtung 22 (vgl. Fig. 2) des nicht dargestellten Richtguts gesehen ist von den an den vorderen und hinteren Rahmensäulen 2 angeordneten Stellkeilen jeweils der eine Stellkeil 20a an eine doppelt wirkende Kolbenzylindereinheit 23 (vgl. Fig. 5) angeschlossen, während dem jeweils anderen Stellkeil 20b eine Anstellschraube 24 (vgl. Fig. 6) zugeordnet ist. Während die Stellkeile 20b über die Anstellschrauben 24 fest eingestellt sind, lassen sich die hydraulisch beaufschlagten Stellkeile 20a gesteuert verstellen. Die Anordnung der hydraulisch beaufschlagten Stellkeile 20a ist dabei gemäß Fig. 2 so, daß die jeweils einander diagonal gegenüberliegenden Führungsbahnen mit solch einem hydraulisch beaufschlagten Stellkeil 20a ausgestattet sind.

Durch Ansteuerung einerseits der Spann-Kolbenzylindereinheit 15 und andererseits der Kolben-Zylinder-Einheiten 23 der Stellkeile 20a läßt sich damit eine Einstellung der Schrägwalzen-Richtmaschine 1 einerseits für den Blankbetrieb und andererseits den Schwarzbetrieb vornehmen. Zur gewünschten Beaufschlagung des Zylinderkolbens 25 der Spann-Kolbenzylindereinheit 15 sowie des Zylinderkolbens 26 der Kolben-Zylinder-Einheiten 23 sind an die Spann-Kolbenzylindereinheit 15 und die Kolben-Zylinder-Einheiten 23 Druckmittelleitungen 27, 28 bzw. 29, 30 angeschlossen (vgl. Fig. 3 bzw. die Fig. 5 sowie 7 und 8), die mit einer nicht dargestellten Druckmittelquelle und einer Steuereinheit verbunden sind. Weiterhin weisen die Leitungen 27, 28 bzw. 29, 30 ein integriertes Mehrwegeventil 31 bzw. 32 auf, und an die Spann-Kolbenzylindereinheit 15 ist in der Druckseite noch ein einstellbares Druckbegrenzungsventil 33 vorgesehen.

Zum Richten von Blankmaterial wird die mittels der Anstell- bzw. Gewindespindel 12 zwischen den Walzen 5, 6 eingestellte Richtspalthöhe durch Vorspannung der Schrägwalzen-Richtmaschine 1 ohne Ausweichmöglichkeit eingehalten, indem der Zylinderkolben 25 der Spann-Kolbenzylindereinheit 15 mit Pmax beaufschlagt und ohne einen Spalt bzw. mit Spalt S = 0 mm (vgl. Fig. 3) auf Block gefahren wird. Zusätzlich werden über die Kolben-Zylinder-Einheiten 23 die Stellkeile 20a so weit verschoben, bis auch das Führungsspiel des Einbaustücks 8 in den Führungsbahnen 9 auf Null reduziert wird, was mit der in Fig. 7 gezeigten Stellung des Mehrwegeventils 32 der Fall ist. Das Blankmaterial durchläuft somit bei fest eingestelltem Richtspalt die Walzen 5, 6.

Beim Richten von Schwarzmaterial wird hingegen die Richtspalthöhe zwischen den Walzen 5, 6 um einen Betrag X kleiner eingestellt als der aktuelle Richtgutdurchmesser. Durch Umsteuern des Mehrwegeventils 31 - die Umsteuerposition ist in Fig. 4 nicht gezeigt - wird der Zylinderkolben 25 in der Spann-Kolbenzylindereinheit 15 in die in Fig. 4 dargestellte Zwischenposition gestellt, in der er im Vergleich zur Blocklage nach Fig. 3 einen dem Maß X der reduzierten Richtspalthohe entsprechenden Spalt S1 zur Blocklage definiert. Im Rahmen der Größe von S1 bzw. dem Betrag X kann der Zylinderkolben 25 schwimmen, um die Formabweichung des Richtgutdurchmessers auszugleichen. Dies wird dadurch ermöglicht, daß gleichzeitig das Mehrwegeventil 32 der Kolben-Zylinder-Einheiten 23 der Stellkeile 20a in die Position nach Fig. 8 verstellt wurde, in der die dazugehörigen Führungsbahnen 9 keiner Klemmwirkung unterliegen. Das Einbaustück 8 wird lediglich mit dem über die Anschlagschrauben 24 an den Stellkeilen 20b der beiden anderen Führungsbahnen 9 gering eingestelltem Spiel geführt.

## Patentansprüche

1. Schrägwalzen-Richtmaschine, bestehend aus einem von einem Unterjoch (3), einem Oberjoch (4) und diese verbindenden Säulen gebildeten Rahmen, der in Walzenstühlen drehbar gelagerte Walzen aufnimmt, wobei der Walzenstuhl der Unterwalze (5) im Unterjoch und der Walzenstuhl der von einer Anstellspindel beaufschlagten Oberwalze (6) im Oberjoch senkrecht verstellbar angeordnet ist und die Walzen zur Einstellung des Kreuzungswinkels der Walzenachsen um eine senkrechte Mittenachse schwenkbar gelagert sind,
**dadurch gekennzeichnet,**
**daß** die Oberwalze (6) in einem Einbaustück (8) angeordnet ist, das mit vier Führungsflächen (18) zwischen integrierte Stellkeile (20a; 20b) oder Passleisten aufweisenden Führungsbahnen (9) an den Säulen (2) des Rahmens geführt ist, von denen an den in Durchlaufrichtung (22) des Richtguts gesehen vorderen bzw. hinteren Rahmensäulen jeweils ein Stellkeil (20a) der Führungsbahnen (9) hydraulisch von einer doppelt wirkenden Kolben-Zylinder-Einheit (23) und der andere Stellkeil (20b) mechanisch verstellbar ist, und des weiteren das Einbaustück (8) mit einem Hohlzapfen (10) zur Führung im Oberjoch (4) ausgebildet ist, der mit einer Gewindemutter (11) zur senkrechten Verstellung des Einbaustücks (8) mittels einer Gewindespindel (12) versehen ist, wobei der Gewindespindel (12) am Oberjoch (4) eine doppelt wirkende Spann-Kolbenzylindereinheit (15) zugeordnet ist.

2. Schrägwalzen-Richtmaschine nah Anspruch 1,
**dadurch gekennzeichnet,**
**daß** ein am Oberjoch (4) angeordnetes, von einer Kolben-Zylinder-Einheit (17) beaufschlagtes Zuggestänge (16) mit dem Einbaustück (8) verbunden ist.

3. Schrägwalzen-Richtmaschine nach Anspruch 1 oder 2,
**dadurch gekennzeichnet,**
**daß** die Spann-Kolbenzylindereinheit (15) der Gewindespindel (12) und die Kolben-Zylinder-Einheiten (23) der hydraulisch bewegten Stellkeile (20a) zugleich mit maximalem Druck beaufschlagt sind.

4. Schrägwalzen-Richtmaschinen nah Anspruch 1 oder 2,
**dadurch gekennzeichnet,**
**daß** die Spann-Kolbenzylindereinheit (15) der Gewindespindespindel (12) mit maximalem Druck beaufschlagt ist und die Kolben-Zylinder-Einheiten (23) der hydraulisch bewegten Stellkeile (20a) drucklos sind.

5. Schrägwalzen-Richtmaschine nach Anspruch 1 oder 2,
**dadurch gekennzeichnet,**
**daß** bei einer kleiner als der aktuelle Richtgutdurchmesser eingestellten Richtspalthöhe der Walzen (5, 6) die Spann-Kolbenzylindereinheit (15) zur schwimmenden Abstützung der Gewindespindel (12) beaufschlagt ist und die Kolben-Zylinder-Einheiten (23) der hydraulisch bewegten Stellkeile (20a) drucklos sind.

6. Schrägwalzen-Richtmaschine nach Anspruch 5,
**gekennzeichnet durch**
ein in der Druckseite der Druckmittelversorgung der Spann-Kolbenzylindereinheit (16) angeordnetes, einstellbares Druckbegrenzungsventil (33).

## Claims

1. Straightening machine with skew rolls, consisting of a frame which is formed by a lower yoke (3), an upper yoke (4) and columns connecting these and which receives rolls rotatably mounted in roll seats, wherein the roll seat of the lower roll (5) is arranged in the lower yoke and the roll seat of the upper roll (6), which is acted on by an adjusting spindle, is arranged in the upper yoke to be vertically adjustable and the rolls are mounted to be pivotable about a vertical centre axis for setting the angle of intersection of the roll axes, **characterised in that** the upper roll (6) is arranged in a chock (8), which is guided by four guide surfaces (18) between guide tracks (9), which have integrated setting wedges (20a; 20b) or adapter strips, at the columns (2) of the frame, of which at the front or back frame columns as seen in the transit direction (22) of the material to be straightened each time one setting wedge (20a) of the guide tracks (9) is hydraulically adjustable by a double-acting piston-cylinder unit (23) and the other setting wedge (20b) is mechanically 15 adjustable, and in addition the chock (8) is constructed with a hollow pin (10) for guidance in the upper yoke (4), which is provided with a threaded nut (11) for vertical adjustment of the chock (8) by means of a threaded spindle (12), wherein a double-acting tightening piston-cylinder unit (15) is associated with the threaded spindle (12) at the upper yoke (4).

2. Straightening machine with skew rolls according to claim 1, **characterised in that** a tie rod (16) arranged at the upper yoke (4) and acted on by a piston-cylinder unit (17) is connected with the chock (8).

3. Straightening machine with skew rolls according to claim 1 or 2, **characterised in** 25 that the tightening piston-cylinder unit (15) of the threaded spindle (12) and the piston-cylinder units (23) of the hydraulically moved setting wedges (20a) are loaded at the same time with maximum pressure.

4. Straightening machine with skew rolls according to claim 1 or 2, **characterised in that** the tightening piston-cylinder unit (15) of the threaded spindle (12) is loaded with maximum pressure and the piston-cylinders units (23) of the hydraulically moved setting wedges (20a) are free of pressure.

5. Straightening machine with skew rolls according to claim 1 or 2, **characterised in** 35 that in the case of a straightening gap height, which is set to be smaller than the actual diameter of the material to be straightened, of the rolls (5, 6) the tightening piston-cylinder unit (15) is loaded for floating support of the threaded spindle (12) and the piston-cylinder units (23) of the hydraulically moved setting wedges (20a) are free of pressure.

6. Straightening machine with skew rolls according to claim 5, **characterised by** a settable pressure limiting valve (33) arranged in the pressure side of the pressure medium supply of the tightening piston-cylinder unit (16).

## Revendications

1. Machine à dresser les cylindres coniques, composée d'au moins un châssis formé d'une travée inférieure (3), d'une travée supérieure (4) et de colonnes reliant celles-ci, qui reçoit des cylindres appuyés en rotation dans des cages de laminoirs, la cage de laminoir du cylindre inférieur (5) étant disposée dans la travée inférieure et la cage de laminoir du cylindre supérieur (6) sollicité par une broche d'approche étant disposée de manière réglable verticalement dans la travée supérieure et les cylindres de réglage de l'angle d'intersection des axes des cylindres s'appuyant en pivotement autour d'un axe vertical médian,
**caractérisée en ce que**
le cylindre supérieur (6) est disposé dans une pièce intégrée (8) qui est guidée par quatre surfaces de guidage (18) entre des coins de réglage (20a ; 20b) ou des pistes de guidage (9) intégrés présentant des baguettes d'ajustage sur les colonnes (2) du châssis, dont, vu dans le sens de circulation (22) du produit à dresser, sur les colonnes de châssis avant ou arrière, respectivement un coin de réglage (20a) des pistes de guidage (9) est réglable par système hydraulique par une unité piston-vérin à double action (23), et l'autre coin de réglage (20b) est réglable mécaniquement, et que de plus la pièce intégrée (8) est réalisée avec un tourillon creux (10) pour le guidage dans la travée supérieure (4), qui est pourvue d'un écrou fileté (11) pour le réglage vertical de la pièce intégrée (8) au moyen d'une broche filetée (12), étant associée à la broche filetée (12), sur la travée supérieure (4), une unité de serrage piston-vérin à double action (15).

2. Machine à dresser les cylindres coniques selon la revendication 1,
**caractérisée en ce**
**qu'**une barre de traction (16) disposée sur la travée supérieure (4) et sollicitée par une unité piston-vérin (17) est reliée à la pièce intégrée (8).

3. Machine à dresser les cylindres coniques selon la revendication 1 ou 2,
**caractérisée en ce que**
l'unité de serrage piston-vérin (15) de la broche filetée (12) et les unités piston-vérin (23) des coins de réglage (20a) déplacés par système hydraulique reçoit en même temps une pression maximale.

4. Machine à dresser les cylindres coniques selon la revendication 1 ou 2,
**caractérisée en ce que**
l'unité de serrage piston-vérin (15) de la broche filetée (12) reçoit une pression maximale et que les unités piston-vérin (23) des coins de réglage (20a) déplacés par système hydraulique sont hors pression.

5. Machine à dresser les cylindres coniques selon la revendication 1 ou 2,
**caractérisée en ce**
**qu'**en cas d'une hauteur d'intervalle de dressage des cylindres (5, 6) définie plus petite que le diamètre réel du produit à dresser, l'unité de serrage piston-vérin (15) est sollicitée pour l'appui flottant de la broche filetée (12) et que les unités piston-vérin (23) des coins de réglage (20a) déplacés par système hydraulique sont hors pression.

6. Machine à dresser les cylindres coniques selon la revendication 5,
**caractérisée par**
une soupape de limitation de pression (33) réglable disposée dans le côté pression de l'alimentation en fluide sous pression de l'unité de serrage piston-vérin (16).
